# EUROPÄISCHE PATENTSCHRIFT

(11) **EP 0 843 148 B1**
(45) Veröffentlichungstag und Bekanntmachung des Hinweises auf die Patenterteilung: **29.08.2001**
(21) Anmeldenummer: 97119418.8
(22) Anmeldetag: 06.11.1997
(51) Int. Cl.: F41G 3/32

(54) **Elektrooptisches Verfahren zur statischen Harmonisierung von Waffen-systemen und Luftfahrzeugen**
Electro-optical method for static boresighting of weapon systems and aircrafts
Procédé électro-optique pour le simbleautage statique de systèmes d'armes et d'aéronefs

(30) Priorität: 19.11.1996 DE 19647756
(43) Veröffentlichungstag der Anmeldung: 20.05.1998
(73) Patentinhaber: EUROCOPTER DEUTSCHLAND GmbH, D-81663 München (DE)
(72) Erfinder: Schneidereit, Ulrich, Dr., 86609 Donauwörth (DE); Esser, Thomas, 76149 Karlsruhe (DE)
(74) Vertreter: Asch, Konrad, Dipl.-Ing.

(56) Entgegenhaltungen:
- US-A- 5 619 323
- PATENT ABSTRACTS OF JAPAN vol. 95, no. 10, 30.November 1995 & JP 07 174495 A (FUJII AKINOBU), 14.Juli 1995,

## Beschreibung

Die Erfindung bezieht sich auf ein elektrooptisches Verfahren zur statischen Harmonisierung von Bordsystemen von Waffensystemen und Luftfahrzeugen, wobei die verschiedenen Achsen der Bordsysteme am Boden unter Verwendung von Videokameras vermessen und zueinander eingerichtet werden. Die Erfindung betrifft auch eine Einrichtung zur Durchführung des Verfahrens,

Luftfahrzeuge werden zunehmend mit Sensoren und Bordrechnern ausgestattet. Ein weiteres Bordsystem ist die Waffenplattform, die mit Bordkanonen oder Flugkörperabschußvorrichtungen und gegebenenfalls elektronischen Kampfmitteln ausgerüstet ist. Um nun eine präzise Funktion der Sensoren und der diversen Einsatzmittel zu gewährleisten, müssen die verschiedenen Achsen dieser Bordsystem vermessen und zueinander eingerichtet werden. Dieser Arbeitsschritt bei der Montage am Boden wird als "statische Harmonisierung" bezeichnet.

Durch die DE 30 44 554 A1 ist ein Prüfungsverfahren für die Übereinstimmung der Visierlinien optischer Geräte mit der Ziellinie von Waffen unter Verwendung eines vorgegebenen Meßfeldes bekannt geworden, bei dem die Sollagen der Visier- und Ziellinien relativ zueinander bestimmt und koordinatenmäßig in einem Speicher eingegeben werden.

Durch die EU 0 628 780 A1 ist ein Visiergerät für einen Hubschrauber bekannt, das sich aus einer Kombination von einem Beobachtungsgerät, daß seitlich am Flugzeug integriert ist, mit einer axialen Schießeinrichtung, die an der Vorderseite des Flugzeugs eingebaut ist, zusammensetzt, wobei die vorgenannten beiden Anordnungen mit dem Bordkalkulator verbunden sind.

Alle bisher existierenden Harmonisierungsverfahren und entsprechende Einrichtungen des Standes der Technik verwenden bzw. benutzen externe Sensoren oder Meßreferenzen, mit welchen auf eine ausgemessene Umgebung einjustiert wird oder von einer normierten Umgebung aus eingemessen wird.

Der vorliegenden Erfindung liegt die Aufgabe zugrunde, ein Verfahren der eingangs genannten Art zu schaffen, mit dem von einem Bezugssystem des zu vermessenden Luftfahrzeugs aus die verschiedenen Ablageachsen unter geringem Arbeitsaufwand und mit hoher Genauigkeit gemessen werden können.

Diese Aufgabe wird durch die im Anspruch 1 aufgezeigten Maßnahmen gelöst. In den Unteransprüchen sind Ausgestaltungen und Weiterbildungen angegeben und in der nachfolgenden Beschreibung ist ein Ausführungsbeispiel erläutert und in den Figuren der Zeichnung skizziert. Es zeigen:
- Fig. 1: ein Schemabild in perspektivischer Darstellung eines zu vermessenden Flugzeugs mit einer gewählten Harmonisierungsumgebung,
- Fig. 2: eine perspektivische Darstellung mehrerer Ausführungsbeispiele für einen mechanischen Adapter für die Aufnahme und Fixierung der Kamera.
- Fig. 3: eine Darstellung des Prinzips der Koordinatenverlegung in das Bordsystem
- Fig. 4: eine Darstellung des Prinzips der Projektion eines Referenzbildes aus dem Bord-Koordinatensystem

Der allgemeine Erfindungsgedanke sieht vor, sich visuell in das Koordinatensystem des zu vermessenden Luftfahrzeugs 10 zu begeben und mittels ein oder mehrerer Videokameras 11 eine Wiedergabe der realen Seelenachsen der zu vermessenden Einrichtungen sowie deren Ablagen und damit die zu korrigierende Harmonisierungsabweichung an einer geeignet gewählten Harmonisierungsumgebung 12 zu ermitteln. Dadurch wird der Vermessende in die Lage versetzt direkt vom jeweils zu vermessenden Punkt aus in die Umgebungsreferenz (Harmonisierungsumgebung 12) zu blicken. Hierzu sind die Videokameras 11 mit einem rechnergestützt erzeugtem Meßzielraster versehen, das durch entsprechend gewählte Quantisierung eine direkte Abweichung- beziehungsweise Ablageermittlung gegenüber dem extern gewählten Referenzpunkt 14 bei definiertem Abstand erlaubt.

Die Videokamera(s) werden mit mechanischen Adaptoren versehen, die verschieden ausgestaltet bzw. strukturiert sein (siehe Fig. 2) können und es ermöglichen, daß alle zu vermessenden Punkte des Luftfahrzeugs 10 erreicht werden und auch so ausgebildet sind, daß in ihnen die jeweilige Kamera optional um ihre optische Achse drehbar bzw. justierbar gelagert ist und eine Winkelablagemessung mittels eines Drehgebers ermöglicht wird.

Bei der einfachsten Ausführungsform mit nur einer Videokamera 11 werden an den jeweils zu vermessenden Achsen die entsprechenden Adapter 13, 13a, 13 b...usw. im Flugzeug fest integriert und lediglich die Kamera in den jeweiligen Adapter eingeschoben. Bei der aufwendigen Ausführungsform befindet sich in jedem Adapter eine Kamera, so daß eine Ablagemessung aller Achsen gleichzeitig erfolgen kann.

Empfehlenswert ist weiterhin, daß die Kameras auch mit Infrarotlicht arbeiten können, um auch bei schlechten Lichtverhältnissen vermessen zu können. Der vorstehend erwähnte Drehgeber erlaubt eine Rotationsablagemessung, aber auch eine Nachjustierung. Damit ist ein optisches System geschaffen, das mit wenig bzw. geringfügigem Adaptionsaufwand an alle zu vermessenden Punkte des Luftfahrzeugs gebracht werden kann.

Besonders arbeitssparend werden auf diese Weise Launcher für Flugkörper und Seelenachsen von Rohrwaffen bezüglich ihrer Ablage vermessen und ebenfalls werden schwer zugängliche Einrichtungen bzw. Geräte, welche einer Harmonisierung bedürfen, wie beispielsweise Navigationssensoren, durch die vorbeschriebenen Maßnahmen leicht und optimal meßbar, da die Kamera den Platz des zu vermessenden Systems einnimmt und nach "außen" auf eine definierte "Referenz" blickt, wodurch eine direkte Ablesung der Lage in x-, y- und z-Achse gewährleistet ist.

Wie oben schon angeführt, wird bei Verwendung von mehreren Videokameras in extrem kurzer Zeit eine Ablagevermessung der geforderten Punkte erreicht. Die auf Luftfahrzeug-Geometriedaten basierende Möglichkeit extern eine Harmonisierungs-Referenzumgebung 12 durch sogenanntes "Hinblicken" mittels am Luftfahrzeug integrierter Videokameras und Markierung der entsprechenden Umgebungsfixpunkte 14, wodurch sich die anderen zu vermessenden Punkte parameterisieren lassen, ist als weiterer Vorteil hervorzuheben, den der Stand der Technik bisher nicht erkannt hat.

Das zweite grundlegende Prinzip des vorbeschriebenen Verfahrens ist darin zu sehen, daß das Bild der definierten "Referenz" (Zielreferenzbild) vom Bordkoordinatensystem aus erzeugt wird, also auf eine bezüglich der Hauptreferenz normierte Meßumgebung verzichtet wird (Fig. 3). Ein oder zwei an den Hauptreferenzen montierte Projektoren gewährleisten die Erzeugung des Zielbildes und damit einer Meßumgebung an jedem Ort. Es wird also eine Normierung "in sich selbst" erreicht.

Es wird also mittels einem oder zwei an die Hauptreferenzen montierten Projektoren - beispielsweise Laser TV - die externe Umgebungsreferenz 12 erzeugt. Dieses so erzeugte "Zielreferenzbild" erlaubt eine von der Umgebung unabhängige Vermessung, sowie eine aufwendige Ausrichtung des Luftfahrzeugs bzw. des Waffensystems gegenüber einer äußeren Meßumgebung. Die Erzeugung der Referenzmeßumgebung wird somit ebenfalls in das Bordkoordinatensystem transformiert.
Somit kann das Waffensystem - hier das Luftfahrzeug - gewissermaßen seine eigene Zieltafel und damit seine Meßumgebung "selbst mitführen", was für eine feldmäßige Messung natürlich von größtem operationellen Vorteil ist. (Fig. 4), allein schon, weil aufwendige Ausrichtungen und Nivellierungen komplett entfallen. Die eigentlichen Arbeitsschritte für die zu vermessenden Punkte bleiben jedoch voll erhalten Weiterhin wird vorgeschlagen, durch den Einsatz netzunabhängiger Videosysteme mit integriertem Videosender für Kurzreichweite das Verfahren ohne Verkabelungsaufwand zu stützen und mit einem oder mehreren Videosignalempfänger gespeiste Monitore direkt vom Cockpit oder von einer einzigen Meßstelle aus zu arbeiten, wobei die Möglichkeit einer Drehratenübertragung der realen Kamerarotationsablage in dem jeweiligen mechanischen Adapter gegeben ist.

In weiterer Ausgestaltung des vorgeschlagenen Verfahrens ist vorgesehen, die Videokameras für Arbeiten im Infrarotbereich auszurüsten, damit auch bei schlechten Lichtverhältnissen gearbeitet werden kann und weiterhin eine Qualitätsicherungsdokumentation durch Speicherung der Ablagebilder auf Videobänder, Soft/Hard-disc etc. zu erstellen. Durch die Verwendung einer Kalibrierbank, auf welche jede Meßkamera mit ihrem zugehörigen Anbauadapter gebracht werden kann, eine Zentriereinrichtung der idealen optischen Kameraseelenachse durch Nachfahren des rechnergestützt erzeugten Zielkreuzes gegenüber allen mechanischen und systembedingten Fehlern erfolgen kann.

## Patentansprüche

1. Elektrooptisches Verfahren zur statischen Harmonisierung von Bordsystemen von Waffensystemen oder Luftfahrtzeugen, wobei die verschiedenen Achsen der Bordsysteme am Boden unter Verwendung von Videokameras vermessen und zueinander eingerichtet werden, **dadurch gekennzeichnet**, daß an allen zu vermessenden Punkten eines Luftfahrzeugs (10) mechanische Adapter (13) angeordnet sind in die mindestens eine Videokamera (11) integrierbar ist, wobei die Kameras auf eine dem Luftfahrzeug (10) bzw. Waffensystem externe, als Referenz (12) dienende Harmonisierungsumgebung (12) die Wiedergabe der realen Seelehachse (10a, 11a) der Bordsysteme bezogen auf das Koordinatensystem des Luftfahrzeugs (10) ermöglichen und so eine simultane Harmonisierung der Achsen erlaubt, wobei die externe Harmonisierungsumgebung (12) mittels einem oder zwei an dem Luftfahrzeug (10) montierten Projektoren erzeugt wird.

2. Verfahren nach Anspruch 1, **dadurch gekennzeichnet**, daß durch Verwendung mehrerer Sende- und Empfangskanäle eine simultane Vermessung der geforderten zu vermessenden Punkte des Luftfahrzeugs ohne Ummontage durchführbar ist.

3. Einrichtung zur Durchführung des Verfahrens nach Anspruch 1 oder 2, **dadurch gekennzeichnet,** daß die mechanischen Adapter (13) für die Aufnahme der Videokameras (11) und die am Aufnahme- und Befestigungsort gegebenen mechanischen Verhältnisse strukturiert sind und an den zu vermessenden Stellen des Flugzeugs fest angeordnet sind.

4. Einrichtung nach Anspruch 3, **dadurch gekennzeichnet,** daß in netzunabhängige Videokameras kurzreichweiten Videosender integriert sind und ein oder mehrere Videosignalempfänger Monitoren zugeordnet sind, die direkt vom Cockpit aus oder einer einzigen Meßstelle bedienbar sind.

5. Einrichtung nach Anspruch 3 oder 4, **dadurch gekennzeichnet,** daß zur Definierung einer Harmonisierungs-Referenzumgebung (12) mindestens zwei Videokameras (11) an den Hauptreferenzen des zu vermessenden Flugzeugs angeordnet sind.

6. Einrichtung nach einem der Ansprüche 3 bis 5, **dadurch gekennzeichnet,** daß Videokameras mit rechnergestützt erzeugtem Meßzielraster Verwendung finden.

7. Einrichtung nach einem der Ansprüche 1 bis 6, **dadurch gekennzeichnet,** daß als Projektoren Laser-TV eingesetzt wird.

8. Einrichtung nach einem der Ansprüche 1 bis 7, **dadurch gekennzeichnet,** daß durch Verwendung einer Kalibrierbank auf welche jede Meßkamera mit zugehörigem Anbauadapter montiert ist, eine Zentriereichung der idealen optischen Kameraachse durch Nachfahren des rechnergestützt erzeugten Zielkreuzes gegenüber allen mechanischen und systembedingten Fehler erfolgt.

## Claims

1. Electro-optical method for static harmonization of onboard systems of weapons systems or aircraft, with the various axes of the onboard systems being measured on the ground with the use of video cameras and being aligned in relation to each other, **characterised in that** arranged at all the points of an aircraft (10) that are to be measured there are mechanical adapters (13) into which at least one video camera (11) can be integrated, wherein the cameras enable the real bore axis (10a, 11a) of the onboard systems to be reproduced in relation to the system of coordinates of the aircraft (10) on a harmonization environment (12) that is external to the aircraft (10) or the weapons system respectively and serving as a reference (12) and thus allows simultaneous harmonization of the axes, with the external harmonization environment (12) being generated by means of one or two projectors mounted on the aircraft (10).

2. Method according to claim 1, **characterised in that** as a result of the use of a plurality of transmitting and receiving channels simultaneous measurement of the required points of the aircraft that are to be measured can be carried out without re-assembly.

3. Device for carrying out the method according to claim 1 or 2, **characterised in that** the mechanical adapters (13) for receiving the video cameras (11) and the given mechanical relationships at the receiving and securing location are structured and fixedly provided at the points of the aircraft that are to be measured.

4. Device according to claim 3, **characterised in that** short-range video transmitters are integrated into network-independent video cameras, and one or more video signal receivers are associated with monitors which can be operated direct from the cockpit or from a single measuring point.

5. Device according to claim 3 or 4, **characterised in that** in order to define a harmonization reference environment (12) at least two video cameras (11) are arranged at the main references of the aircraft of which measurements are to be taken.

6. Device according to one of claims 3 to 5, **characterised in that** video cameras are used with a computer-generated measurement target grid.

7. Device according to one of claims 1 to 6, **characterised in that** laser TV is used as the projectors.

8. Device according to one of claims 1 to 7, **characterised in that** as a result of the use of a calibration bench, onto which each measuring camera is mounted with an associated mounting adapter, centering calibration of the ideal optical camera axis is effected by following the computer-generated crosstarget with respect to all mechanical and systemrelated errors.

## Revendications

1. Procédé électro-optique de simbleautage statique de systèmes embarqués, de systèmes d'armes ou d'aéronefs, selon lequel les différents axes des systèmes embarqués sont mesurés et alignés les uns par rapport aux autres, au sol en utilisant des caméras vidéo,
**caractérisé en ce qu**'
on équipe tous les points de mesure d'un aéronef (10) d'adaptateurs mécaniques (13) dans lesquels s'intègre au moins une caméra vidéo (11),
les caméras permettant dans un environnement de simbleautage (12) servant de référence externe (12) à l'aéronef (10) ou au système d'armement, de reproduire l'axe réel de l'âme (10a, 11a) du système embarqué par rapport au système de coordonnées de l'aéronef (10) et de permettre ainsi un simbleautage simultané des axes,
l'environnement de simbleautage externe (12) étant créé à l'aide d'un ou plusieurs projecteurs installés sur l'aéronef (10).

2. Procédé selon la revendication 1,
**caractérisé en ce qu**'
il utilise plusieurs canaux d'émission et de réception pour une mesure simultanée des points nécessaires de l'aéronef sans effectuer de démontage.

3. Installation pour la mise en oeuvre du procédé selon la revendication 1 ou 2,
**caractérisée en ce que**
les adaptateurs mécaniques (13) pour recevoir une caméra vidéo (11) et les conditions mécaniques données pour la réception et l'emplacement de fixation sont structurés et sont prévus de manière fixe aux endroits à mesurer de l'aéronef.

4. Installation selon la revendication 3,
**caractérisée en ce que**
des émetteurs vidéo de courte portée sont intégrés dans les caméras vidéo indépendamment du réseau et un ou plusieurs récepteurs de signaux vidéo comportent des moniteurs qui s'actionnent à partir du cockpit ou d'un ou plusieurs points de mesure.

5. Installation selon la revendication 3 ou 4,
**caractérisée en ce que**
pour définir un environnement de référence de simbleautage (12), au moins deux caméras vidéo (11) sont installées aux références principales de l'aéronef à mesurer.

6. Installation selon l'une quelconque des revendications 3 à 5,
**caractérisée par**
des caméras vidéo avec une trame de réticule créée par l'assistance d'un ordinateur.

7. Installation selon l'une quelconque des revendications 1 à 6,
**caractérisée en ce que**
les projecteurs sont des lasers TV.

8. Installation selon l'une quelconque des revendications 1 à 7,
**caractérisée en ce que**
par l'utilisation d'un banc de calibrage sur lequel on monte chaque caméra de mesure avec l'adaptateur correspondant, on effectue un calibrage de centrage de l'axe optique idéal de la caméra en asservissant le réticule généré avec l'assistance du calculateur par rapport à tous les défauts mécaniques et systématiques.
